# EUROPÄISCHE PATENTSCHRIFT

(11) **EP 1 144 203 B1**
(45) Veröffentlichungstag und Bekanntmachung des Hinweises auf die Patenterteilung: **04.12.2002**
(21) Anmeldenummer: 00901584.3
(22) Anmeldetag: 18.01.2000
(51) Int. Cl.: B43K 7/00

(54) **SCHREIBGERÄT MIT NEIGUNGSVARIABLER SPITZE**
WRITING INSTRUMENT WITH VARIABLY INCLINABLE TIP
INSTRUMENT D'ECRITURE COMPORTANT UNE POINTE A INCLINAISON VARIABLE

(30) Priorität: 18.01.1999 DE 19901629
(43) Veröffentlichungstag der Anmeldung: 17.10.2001
(62) Teilanmeldung aus: 02020958.1
(73) Patentinhaber: Merz & Krell GmbH & Co. KGaA, 64401 Gross-Bieberau (DE)
(72) Erfinder: VIAL, Siegbert, D-35099 Burgwald (DE)
(74) Vertreter: Leonhard, Frank Reimund, Dipl.-Ing.
(86) Internationale Anmeldenummer: EP0000368
(87) Internationale Veröffentlichungsnummer: WO00041898

(56) Entgegenhaltungen:
- FR-A- 1 253 384
- FR-A- 1 394 150

## Beschreibung

Die Erfindung befaßt sich mit Schreibgeräten, die ergonomisch an die Handhaltung des Benutzers angepaßt sind. Unter Schreibgeräten werden alle solchen Schreibgeräte verstanden, die handhabbar und transportierbar sind, also vom Benutzer als Kugelschreiber, Rollerball, Faserschreiber oder Federschreiber verwendet werden; auch Minenschreibgeräte sind davon umfaßt.

Aus der **FR-A 1,253,384** (Bacou) ist im Jahre 1959 vorgeschlagen worden, ein Schreibgerät knickbar zu gestalten, wobei es sich entfernt vom Spitzenabschnitt, etwa am Ende des ersten Drittels der Länge des Schreibgeräts vom Benutzter knicken läßt (dort Figur 1) und dieser Bereich entweder als Gelenk oder elastisch ausgebildet ist. Das dazu vorgesehene "verformbare Material" als Verbindungselement (dort 5) war zwischen dem Ansatzstück und dem Rumpf eingefügt, mit dem er durch Kleber verbunden ist. Ein vorderer Teil des Schaftes wird demzufolge zusammen mit der Spitze gemeinsam in seiner Neigung gegenüber der Hauptachse des Schaftes verändert und diese Veränderung geht nach Weglegen des Schreibgerätes aus der Hand des Benutzer verloren, das Schreibgerät hat wieder seine geradlinige Erstreckung. Ohne den Verlust einer voreingestellten, aber dennoch mit einer veränderbaren Neigung des vordersten Abschnitts gegenüber der Hauptachse arbeitet die **FR-A 1,394,150** (Orbec et al) aus dem Jahr 1964, dort Figuren 3 und 6. Mit einer Einstelleinrichtung als Rändelrad 15,16 mit Zähnen kann die gesamte Mine (dort 5, 6, 7) aus dem Gerätegehäuse herausgeschwenkt werden. Sie behält ihre Neigung gegenüber der Hauptachse bei, nach Einstellung, ragt aber mit dem Minenschaft in einem wesentlichen Winkel gegenüber der Hauptachse hervor, wie es auch die dortige Figur 3 veranschaulicht. Eine Hülse 14 verändert den Schwenkwinkel der gesamten Mine und mit ihr auch der Minenspitze. Am Schaft ändert sich nichts. Einerseits beschreibt die Bacou-Schrift also die Mitveränderung eines wesentlichen Schaftabschnitts durch den elastisch Bereich und verliert die Neigungsveränderung nach Weglegen, andererseits verändert bei Orbec die Schreibspitze mit der gesamten Mine ihre Neigung, wobei der konische Spitzenabschnitt des Schaftes in der Hauptachse ausgerichtet verbleibt.

Einen Mittelweg zwischen diesen beiden extremen Verstellungen (ohne jeglichen Schaftabschnitt und mit wesentlichem Schaftabschnitt) zeigt keine der beiden FR-Schriften. Daher geht Anspruch 1 und Anspruch 15 im Oberbegriff von der zuerst genannten FR-Schrift von Bacou aus, die den im wesentlichen konisch zulaufenden frontseitigen Endbereich und den Schaft mit der Hauptachse zeigt, macht aber keine Angaben zu der Veränderung.

Es ist vor vielen Jahrzehnten schon versucht worden, die Spitzenform eines Schreibgerätes am Frontende des Schaftes in einer nach vorne verjüngende Form auszubilden und dabei die Spitze in einem festen Winkel zu neigen, gegenüber der Achse des Schreibschaftes, vgl. hierzu die alten Dokumente **FR-A 1,032,122** (Segal/Flicker) **FR -A 2,151,240** (Droubay) oder die alte deutsche Schrift **DE-C 871 258** (Riepe-Werk).

Erst in jüngeren Jahren ist erneut der Gedanke aufgegriffen worden, die offensichtlich veraltete und aus den Ideen-Katalogen der Schreibgerätehersteller verschwundene Idee einer geneigten Schreibspitze fertigungstechnisch zu verbessern, so beispielsweise die Dokumente **WO-A 98/13216** (Vial) oder **WO-A 97/22482** (Gilette). In dem vorletzten WO-Dokument ist von Vial vorgeschlagen worden, die Schreibspitze nur in eine Richtung geneigt auszubilden, wobei eine langgestreckte Ausbildung des Frontendes als ein schräg gestellter oder "unsymmetrischer" Konus am vorderen Schaftende gewählt wird. Eine solche Ausbildung ermöglicht es, die Übersicht des Benutzers zu verbessern, der aufgrund der schlanken, langgestreckten Spitze das schreibende Ende des Schreibgerätes besser überblicken kann. Die fertigungstechnische Modernisierung betrifft dabei aber auch eine fest vorgegebene Spitzenneigung.

In sehr alten Jahren, im Jahr 1951 ist gemäß **DE-A 801,614** (Ganter) eine verstellbare Spitzenanordnung vorgeschlagen worden, dort mit einem Kugel- oder Scheibengelenk bezüglich einer schematisch angedeuteten Spitze, die nach Voreinstellung des Kugel-Scheibengelenkes mit einer Mutter (dort "d") am Schaft befestigt wurde. Noch früher, im Jahr 1928 ist ein Schreibgerät in **US 1,687,647** (Garvey) vorgeschlagen worden, das eine ganz eng begrenzte Spitzenneigung ermöglicht, orientiert an einem dort beschriebenen "rigid tip holder 10" der axial angeordnet ist und beim leichten Knicken den Fluß eines Schreibstoffs freigibt. Mit dem Knicken wird vom Benutzer die Menge (the rate of flow) des Schreibstoffes eingestellt, um dicke und dünne Linien durch entsprechenden Druck auf die Spitze zu erzeugen (vgl. dort Seite 2, Zeilen 38 bis 52). Schließlich ist auch im Jahre 1971 vorgeschlagen worden, eine Tubenanordnung mit einem Scheibengelenk am vorderen Ende und einer Spitze zu versehen, die gegenüber der Achse der Tube verschwenkt werden kann, vgl. **US 3,554,660** (Wood). Das scheibenförmig ausgebildete Gelenk (dort 9,10 in Figur 2) ist axial versetzt und seitlich zu der Schwenkebene (dort 3-3) versetzt angeordnet.

Ausgehend vom eingangs genannten Stand der Technik ist es **eine Problemstellung** der Erfindung, Schreibgeräte mit verjüngt zulaufendem Spitzenbereich ergonomisch zu gestalten und dabei die Handstellung unterschiedlicher Benutzer, die meist ebenso, wie die Handschrift der Benutzer, stark voneinander abweicht, besser an das Schreibgerät anzupassen, insbesondere die Bedienung der Neigungseinstellung am Schreibgerät zu verbessern.

Erreicht wird das mit der Erfindung, wenn das Spitzenteil oder -stück in seiner Neigung gegenüber der Achse des Schreibschaftes durch eine Einstelleinrichtung am Schreibgerät vom Benutzer selbst verändert werden kann (Anspruch 1, 15) und die veränderte Stellung nach der Einstellung beibehält oder erneut durch die Einstelleinrichtung direkt veränderbar ist. Der Benutzer hat es so in der Hand, die für ihn passende und ihm angenehme Spitzenneigung des langgestreckten Spitzenstücks am vorderen Schaftende zu steuern oder einzustellen.

Die Einstellbarkeit beinhaltet die einmalige Einstellung und die Veränderung, wobei die eingestellte und veränderte Position der Kegelachse des im wesentlichen konischen Spitzenabschnitts gegenüber der Achse des Schreibschaftes verändert wird. Ein Veränderungsbereich zwischen 0° und 20°, insbesondere um 10° bis 15° herum hat sich als ausreichend für die meisten Handstellungen der verschiedenen Benutzer ergeben.

Das erfindungsgemäße Schreibgerät ist damit sowohl in einer Geradeausstellung betreibbar, bei dem die beiden Achsen (die Achse der Spitze und die Achse des Schreibschaftes) im wesentlichen übereinander fallen, als auch in einer geknickten Stellung, bei der die Spitze mit ihrer Achse gegenüber der Achse des Schaftes verändert ist.

Die Rückstellkraft, die die in ihrer Neigungsstellung veränderte Spitze zurück in ihre Geradeausstellung bewegt, kann aus einem elastischen Bereich einer Minenanordnung gewonnen werden, die in der Achse des Schaftes angeordnet ist, oder aus einer Federanordnung, die eine Kraftkomponente auf das Spitzenstück so aufbringt, daß ein Drehmoment um die Lagerstelle des Spitzenstücks am Schaft entsteht und das Spitzenstück in die Ausgangslage zurückdrängt (Anspruch 3,4,9).

Die Verstellbewegung, die in einer Ebene verläuft, die die Hauptachse des Schreibschaftes und die Konusachse des Spitzenstücks enthält, kann unter Beteiligung des rückwärtigen Abschnitts des Schaftes gesteuert werden (Anspruch 2,14,18).

Eine Steuerung von rückwärts erfolgt einmal durch einen am Schaftende angeordneten Schaftabschluß, der drehbar ist. Das Drehen verändert die axiale Lage der Minenanordnung, über die eine Longitudinalbewegung und eine Kraft auf das am vorderen Schaftende angeordnete Spitzenstück ausgeübt wird. Ein Verschieben der Mine nach vorne, auch um einen relativ geringen Betrag, verändert die Neigungsstellung des verjüngt zulaufenden Kopfes, mit dessen rückwärtigem Abschnitt ein Absatz der Minenanordnung gekoppelt ist, insbesondere direkt angreift, bzw. in Form einer Kurvensteuerung dauernd anliegt.

Eine Steuerung ist alternativ nicht nur mit dem Schaftabschluß möglich, sie kann ebenso über einen Steuerring nahe des verschwenkbaren Kopfes erfolgen, der um den Schaft gelegt ist und dem Benutzer zum Steuern zugänglich ist.

In beiden Varianten erfolgt eine Veränderung der Spitzenneigung vom Schaftabschluß aus (Anspruch 2). Die Veränderung geht dabei von dem rückwärtigen Teil des Schreibgerätes aus, das entweder unmittelbar oder mittelbar die Veränderung des Spitzenabschnitts (des im wesentlichen konisch ausgebildeten frontseitigen Endes des Schaftes) vorgibt. Abhängig davon, auf welche konkrete Ausgestaltung dieses abstrakte Prinzip angewendet wird, ein mit Drücker versehenes Schreibgerät, ein Schreibgerät mit einem abgeschlossenen Ende und nicht zurückziehbarer Mine oder ein Schreibgerät, das durch andere als axiale Betätigungen seine Minenstellung verändert, erfolgt die Spitzenneigungsänderung "vom Schaftabschluß aus". Ist nahe des Schaftabschlusses ein Stellorgan angeordnet, verändert dieses Stellorgan über die Mine direkt die Spitzenneigung, oder gibt sie zumindest vor, wenn bei einer Betätigung des Schreibgerätes die dann vorgegebene Spitzenneigung durch Einfahren des vorderen Abschnittes der Minenanordnung eingestellt wird. Ist das Stellorgan weiter vorne angeordnet, z.B. nahe des Spitzenstücks, so wird durch eine Veränderung der Länge des Schaftes (bei einem zweigeteilten Schaft) oder des gesamten Schreibgerätes (Anspruch 23) der Schaftabschluß relativ zum Spitzenabschnitt nach vome verlagert, so daß die Minenanordnung im Schaft auch nach vorne verlagert wird. Ausgehend vom Schaftabschluß verändert sich also die Spitzenneigung, oder sie wird zumindest vom Schaftabschluß aus erfolgend vorgegeben. Diese Einstellung erfolgt mittelbar unter zu Hilfenahme des Rest-Hülsenabschnitts des Schaftes zwischen der nach vorne verlegten Einstellmöglichkeit und dem Schaftende.

Die Einstellmöglichkeit kann eine hülsenförmige Struktur haben, und mit zumindest einem Gewindeabschnitt mit dem vorderen oder dem rückwärtigen Schaftteil - bei geteiltem Schaft - abstandsveränderlich verbunden sein.

Die vorgenannten Überiegungen können beliebig kombiniert werden: z.B. eine Stellhülse (Anspruch 6b,22) in der Nähe des verschwenkbaren Spitzenstücks und ein rückwärts am Schaftende geschlossenes Schreibgeräte; selbiges mit einem am Schaftabschluß vorgesehenen Drücker zum Betätigen der Mine und Lösen der Mine (Schreibstellung/Rückzugsstellung); eine am Schaftende angeordnete Stelleinrichtung (Anspruch 6a,22) mit einem gesonderten Drücker zum Betätigen der Mine in Schreibstellung bzw. Rückzugsstellung; selbiges mit einem über den Schaftabschluß geschlossenen Schreibgerät.

Vorteilhaft ist die Verwendung einer axialen Vorspannung (Anspruch 21), die über eine Federeinrichtung, meist eine Zylinderfeder, auf die Minenanordnung aufgebracht wird. Auf der einen Seite stützt sich die Federanordnung am Schreibgerät ab, auf der anderen Seite liegt sie an der Minenanordnung an. Ist die axiale Feder im vorderen Bereich der Mine angeordnet, so liegt sie an dem verschwenkbaren Spitzenabschnitt an und drückt die Minenanordnung nach rückwärts, gegen einen geschlossenen Schaftabschluß oder gegen einen Drücker zum axialen Verschieben der Mine gegen die Federkraft. So kann die Kopplung von Mine und Spitzenstück (Anspruch 16,20) aufgehoben werden, durch Beabstanden des Minenabsatzes von der Anlagestelle am rückwärtigen Endabschnitt des Spitzenstücks. Ist die Federanordnung am rückwärtigen Abschnitt des Schaftes angeordnet, drückt sie die Minenanordnung nach vorwärts, wobei der Begriff "drücken" jeweils mit einer axialen Vorspannung gleichzusetzen ist. Letzterer Anwendungsfall kann ebenfalls bei einem geschlossenen oder mit Betätigungsende versehenen Minengerät Anwendung finden.

Die Federanordnung kann dabei eine Doppelfunktion besitzen, einmal die Vorspannung der Minenanordnung gegenüber einer Drückereinrichtung, zum anderen die Nachrückfunktion der Minenanordnung bei einer Veränderung der Neigung des Spitzenabschnitts, wenn das Schreibgerät über den Stellmechanismus beeinflußt wird und dieser Stellmechanismus die Veränderung der Spitzenneigung "vom Schaftabschluß aus (mittelbar oder unmittelbar) erfolgen läßt".

Die Koppelstelle der Minenanordnung (Anspruch 16) mit dem rückwärtigen Abschnitt des Spitzenstücks ist seitlich versetzt gegenüber einer Lagerstelle, an der das Spitzenstück verschwenkbar gehalten ist (Anspruch 5,8).

Zur Verbesserung der Führung in der Verschwenkebene kann das Spitzenstück an zwei Seiten, die parallel zur genannten Ebene verlaufen, von nach vorne sich erstreckenden Vorsprüngen vom Schaft aus geführt werden (Anspruch 7). Bevorzugt ist hier eine Abflachung des Spitzenstücks vorgesehen, die eine breitere Anlagefläche an den Vorsprüngen bietet.

Eine zusätzlich eingebrachte Blattfeder am rückwärtigen Ende des Spitzenstücks, die auf der gegenüberliegenden Seite des beschriebenen Lagers angeordnet sein kann, sorgt bei einem Ausschwenken in Richtung stärkerer Neigung für eine erhöhte Kraftwirkung durch Anlage der Blattfeder an der Innenwand des Schaftes. Dadurch wird ein Rückstellmoment auch dann erreicht, wenn die Minenanordnung mit ihrem elastischen Bereich nicht vorgesehen ist, so daß ein nicht mit einer Minenanordnung versehenes Schreibgerät auch eine im wesentlichen gerade ausgerichtete Spitze besitzt, in die von rückwärts ohne weiteres die Minenanordnung eingeschoben werden kann, die selbst durch den Schaftabschluß am Ende in ihrer Längsbewegung steuerbar ist und über die beschriebene Kurvensteuerung die Neigungsbewegung der Spitze auslöst.

Wird eine einteilige Anordnung aus verjüngt zulaufender Spitze und Schaft verwendet, so kann das Lager durch eine elastisch biegbare Übergangsstelle gebildet sein, während im übrigen Bereich die Spitze von dem Schaft freigelegt ist und in ihrer Neigungsstellung veränderbar ist; der elastische Übergangsbereich bildet dann die Lagerstelle, die die Neigungsbewegung erlaubt, z.B. ein Filmscharnier.

Eine Steuerung ist nicht nur vom Schaftabschluß aus möglich, sie kann ebenso über einen Steuerring, insbesondere nahe des verschwenkbaren Kopfes, direkt erfolgen, der um den Schaft gelegt ist und dem Benutzer zum Steuern zugänglich ist (Anspruch 1).

Ist die Steuerung sowohl vom Schaftabschluß aus möglich, als auch direkt am verschwenkbaren Kopf, so kann auch eine weiter im Zuge des Griffschaftes angeordnete Verstelleinrichtung Verwendung finden, wenn eine entsprechende Koppelmöglichkeit zur Spitze vorhanden ist. Ist die Verstelleinrichtung an der Spitze angeordnet, kann sie direkt auf die verschwenkbare Spitze einwirken. Ist die Verstelleinrichtung am Schaftende angeordnet, kann sie über die Minenanordnung auf die Spitze einwirken. Es ist demnach ebenso möglich, unter Verwendung eines entsprechenden, z.B. innenliegenden Hülsenstücks eine Bewegungskomponente von der Mitte des Schreibgerätes oder jeder anderen Lage zwischen dem vorderen und dem hinteren Ende dazu zu verwenden, eine Einstellvorrichtung vorzusehen, die das Spitzenstück verstellt.

Die Stelleinrichtung ist im axialen Abstand vom vorderen Ende des Schaftes vorgesehen (Anspruch 1,15,27).

Dabei ist sowohl eine Verstellung gegen eine Federkraft (Anspruch 4 oder 9) möglich, wie auch eine unmittelbar einstellende Verstellung, nur durch Verlagern oder Verdrehen einer am Schaft angeordneten Stelleinrichtung.

Wird mit Federkräften gearbeitet, so empfielt sich eine Abstimmung zumindest zwei unterschiedlicher Federkräfte, auch unter Berücksichtigung des normalerweise beim Schreiben entstehenden Schreibdrucks auf die Mine. Ein in Neigungsrichtung vorhandenes erstes Drehmoment kann zumindest kompensiert werden, durch es höheres Rückstellmoment (Anspruch 4,7), wobei der stationär eingestellte Neigungswinkel durch eine mechanisch verstellbare Kopplung, insbesondere Anlage, erhalten bleibt (Anspruch 20), wenn durch Schreiben entstehende Kräfte auf den Spitzenabschnitt einwirken.

Eine Federeinrichtung am rückwärtigen Ende kann die über die Mine aufgebrachte Schreibkraft, in der Regel zwischen 100g bis 150g so kompensieren, daß sich die Mine nicht axial verlagert; gleichzeitig bietet diese Federkraft die Möglichkeit, bei einem Verschwenken des Spitzenabschnitts die Mine nachrücken zu können, so daß weiterhin das Schreibende aus dem Spitzenabschnitt herausschaut. Wird zusätzlich eine Kraftkomponente zur Rückstellung der so ausgelenkten Spitze aufgebracht, entweder durch den biegbaren Abschnitt eines Stücks der Minenanordnung, oder durch eine zusätzliche Federeinrichtung im Sinne einer Blattfeder, oder durch beides, so ist die Gesamtkraftkomponente zur Rückstellung im Sinne eines Rückstell-Drehmomentes so auszurichten (Anspruch 24), daß die Rückstellkraft insgesamt größer ist, als die axiale Vorschubkraft der rückwärtig gelagerten Feder, die widerum derjenigen Kraft entsprechen sollte, die vom Schreibdruck normalerweise aufgebracht wird. Alle drei Zustände des Schreibgerätes können so optimal vereint werden, die Schreibstellung und das Schreiben sowie die Rückstellung des Neigungswinkels, wie auch die Sicherstellung, daß bei einer stärker werdenden Neigung die Spitze weiterhin in gleicher Weise aus dem Spitzenabschnitt hervorsteht.

Wird eine frontseitig angeordnete Feder verwendet, die die Minenanordnung zurückdrängt und in der Lage ist Spitzenabschnitt und Steueransatz der Mine zu beabstanden, unter Aufbringung einer elastischen Spannkraft, kann auch hier eine Bemessungsgrundlage gegeben werden (Anspruch 25). Nachdem die elastische Vorspannung zwischen den beiden beschriebenen Komponenten dazu führt, daß der Spitzenabschnitt in die stärker geneigte Stellung gedrängt wird, muß die Rückstellfeder am Rand des Spitzenabschnitts dafür sorgen, daß dieses Drehmoment zumindest kompensiert wird und zusätzlich ein Drehmoment aufgebracht wird, das eine Rückstellung des Spitzenabschnitts erlaubt, wenn eine geringere Neigung durch Betätigen der Stellanordnung am Schaft gewünscht ist.

Besonders bevorzugt ist die Entkopplung eines Austauschens der Mine und des Einstellens und Beibehalten einer bestimmten Neigung des Spitzenabschnitts. So kann ein Benutzer seinen bevorzugten Neigungswinkel einstellen, den er auch dann nicht verliert, wenn das Schreibgerät mit einer anderen oder einer neuen Minenanordnung versehen wird. Für eine solche Gestaltung ist die Kombination aus einer Steuereinrichtung am Schaftende in Verbindung mit einem geteilten Gehäuseschaft vorteilhaft. Die Steuerung am Schaftende ist unabhängig davon, ob der Schaft auseinandergeschraubt wird, zum Auswechseln der Mine. Beide Funktionen des Schreibgerätes werden gleichzeitig erfüllt und sind unabhängig voneinander.

**Beispiele** erläutern und ergänzen die beanspruchte Erfindung.
- **Figuren 1**: zeigen in drei Darstellungen ein Beispiel eines Schreibgerätes mit schwenkbarer Spitze, die hier als Konus oder Kegel 10 ausgebildet ist.
- **Figuren 2**: veranschaulichen in zwei Darstellungen im Schnitt das Beispiel der Figur 1 mit einer Konusspitze im Geradeaus-Zustand und einer geneigten Konusspitze durch Eingriff einer Minenanordnung 40 an einem rückwärtigen Steuerabschnitt 9 der Konusspitze, die an einem Gelenk 13, 14, 23 verschwenkbar ist.
- **Figuren 3**: zeigen in vier Darstellungen A bis D die Ausbildung der Konusspitze 10 mit ihren Steuerabschnitten 9, 9a, 9b am rückwärtigen Abschnitt sowie weiteren Elementen zur Verbesserung der Funktionalität der veränderbaren Neigung des Spitzenstücks 10.
- **Figuren 4**: veranschaulichen in vier Darstellungen A bis D die Ausbildung des Schaftes 20, jeweils in geschnittener Darstellung in zwei um 90° versetzten Schnitten, sowie mit zwei axialen Ansichten.
- **Figuren 5**: veranschaulichen mehrere Möglichkeiten A bis D zur Anbringung des Schaftabschlusses 50 am rückwärtigen Ende des Schaftes 20.
- **Figuren 6**: veranschaulichen in drei Darstellungen ein Schreibgerät mit einem geteilten Schaft 64 aus einem vorderen Abschnitt 64' und einem rückwärten Abschnitt 64", die über eine außenliegende Hülse 63 miteinander verbunden sind und in axialer Richtung eine über die Hülse steuerbaren Abstand 25 aufweisen. Das Schreibgerät der Figuren 6 ist am rückwärtigen Schaftende geschlossen.
- **Figuren 7**: veranschaulichen in vier Darstellungen die zurückgezogene Stellung und die ausgefahrene Stellung eines mit verschieblicher Mine 40 versehenen Schreibgerätes, wobei ebenfalls zwei verschiedene Stellungen des verschwenkbaren Spitzenstücks 10 bei jeweils ausgefahrener Mine in Schreibstellung gezeigt sind.
- **Figur 8**: veranschaulicht in zwei Darstellungen ein Schreibgerät ohne Drückerabschnitt mit einem geschlossenen Ende 20b, das eine verlängerte Blattfedereinrichtung 17 aufweist, die in Verbindung mit einem drehbaren Teil 20c des Schaftes 20 zur Veränderung der Neigungsstellung des Spitzenstücks 10 dient.

In **Figur 1a** ist ein Schreibgerät, dargestellt in Aufsicht, in einer Seitenansicht nach **Figur 1b** in gerader Ausrichtung und in einer Seitenansicht nach **Figur 1c,** in der Spitzenstück 10 gegenüber dem Schaft 20 mit α geneigt ist, hier dargestellt um etwa 15°. Zur Orientierung dienen die beiden eingezeichneten Achsen 100 und 101, erstere ist die Hauptachse des Schaftes 20, die auch die Schreibgeräteachse darstellt, letztere ist die Achse der Spitze 10, die in der geknickten Darstellung, in der die beiden Achsen einen Winkel von 15° einschließen, in der Papierebene ihre Neigung verändert hat. Die Neigung ist zwischen 0° und αₘₐₓ veränderbar.

Am vorderen Ende der Konusspitze 10, die dort eine Öffnung 29 besitzt, ragt die Schreibspitze 30 heraus, die mit der Neigung des Konus 10 ihre Neigung in gleicher Weise verändert.

Zur Funktionalität des Schreibgerätes wird hinsichtlich des Schaftabschlusses 50 der Figur 1 auf die **Figuren 5** verwiesen. Zur genaueren Ausbildung des Schaftes 20 auch mit seinen vorderen Führungsvorsprüngen 21, 22 wird auf **Figuren 4** verwiesen. In den **Figuren 3** ist eine genauere Darstellung der Spitze 20 gezeigt. Die Betriebsweise oder die Verschwenkungsmöglichkeit, insbesondere die Aufbringung von Rückstellkräften auf die Konusspitze erschließt sich aus den Figuren 2.

**Figuren 2** veranschaulichen im Schnitt das Schreibgerät von Figur 1, nur ist hier im Schaft 20 die Minenanordnung 40 vorgesehen, die rückwärtig am Schaftabschluß 50 abgestützt ist, frontseitig die Schreibspitze 30 aufweist, wobei ein im Durchmesser sehr viel geringeren Kanalabschnitt 41, 42 in einen Absatz 43 mündet, der den Durchmesser bildet, der einer sogenannten "Großraummine" zur Speicherung von Schreibflüssigkeit zugeordnet ist. Das dargestellte Beispiel stellt also einen Rollerball oder einen Kugelschreiber dar, kann aber für entsprechende andere Minenformen, wie Faserschreiber oder Federschreibgeräte, in gleicher Weise aufgebaut sein.

Angenommen, die Schreibmine 40 bewegt sich in Längsrichtung x, parallel zur Hauptachse 100 um ein geringfügiges Maß nach vorwärts und rückwärts, so überträgt der vordere Absatz 43 als Ringfläche an der Berührungsstelle mit dem rückwärtigen Ende der Konusspitze 10 eine Schwenkbewegung auf diese Spitze, wenn sie an einem aus der Achse 100 verlagerten Lager L neigbar, kippbar oder verschwenkbar angeordnet ist. Dieses Lager ist gebildet durch zwei entgegenstehende Vorsprünge, einer am vorderen Ende des Schaftes an dessen Innenseite, der andere am äußeren und hinteren Ende der Konusspitze, so daß die beiden Vorsprünge bei einem von rückwärts orientierten Einschieben der Konusspitze 10 eine Lagerstelle L oder 23 bilden, um die der Spitzenteil 10 verschwenkbar ist.

Die Verschwenkbewegung wird durch die beschriebene Längsverstellung der Mine 40 veranlaßt. Dabei liegt der Absatz 43 an einem Steuerkurvenabschnitt 9 an, der bei dem rückwärtigen Ende des Spitzenstücks aus zwei Stegen besteht, die halbrund oder gerade ausgebildet sein können. Diese Stege haben in einer Richtung senkrecht zur Hauptachse 100 entweder eine ausgebildete Balligkeit oder bestehen aus zwei Stegstücken, die jeweils für sich gerade verlaufen, aber in einem Winkel, abweichend von 180°. Dieser abknickende Verlauf 9a, 9b korrespondiert mit der in etwa erstrebten maximalen Neigung des Konus 10, so daß der eingezeichnete Winkel β in Figur 3 in etwa dem Winkel αₘₐₓ von Figur 1 entspricht.

Bei der Neigung der Spitze biegt sich der elastische Abschnitt 42 der Minenanordnung unter Aufbringung einer Rückstellkraft aus, so daß bei Rückwärtsbewegung der Mine die Spitze ihre zuvor erreichte Neigung wieder reduziert. Zusätzlich kann eine Blattfeder 17 in einer Aufnahme 16 in die Spitze eingesteckt werden, die bei stärkerer Neigung beginnt Rückstellkräfte gegenüber der Innenwand des Schaftes 20 zu erzeugen.

Zwei seitlich vorspringende Anschläge 12, jeweils um ±90° versetzt gegenüber der Lagerstelle 23 sorgen für einen Anschlag der Spitze 10 an weiteren, korrespondierend am vorderen Ende innerhalb des Schaftes plazierten Anschlägen 21a, 22a, wie sie aus Figur 4 ersichtlich sind. Erreicht die Konusspitze 10 ihre maximale Neigungsstellung, schlagen die beiden Nasen an den Vorsprüngen 21a, 22a an und begrenzen eine weitere Schwenkbewegung; in diesem Neigungszustand liegt auch der Absatz 43 der Minenanordnung 40 planparallel an dem Abschnitt 9b der geknickt verlaufenden Kurvenführung 9.

Zur Verbesserung der Funktion des Lagers 23, 14, 13, ist die Konusspitze 10 in dem Bereich der Lagerstelle mit einer Abflachung 15 versehen, die eine wappenförmige Gestalt hat und eine rückwärtig orientierte, etwa geradlinig verlaufende Kante besitzt, aus der der Vorsprung 13 an der Konusspitze 10 hervorgeht.

Die seitliche Führung des Konus 10 wird verbessert, wenn vorspringende Führungsplatten in Achsrichtung 100 um zwei auf 180° versetzten Seiten, jeweils parallelversetzt zur Ebene, in der die Neigungsbewegung erfolgt, angeordnet sind. Sie wirken zusammen mit entsprechenden Abflachungen 11 am Spitzenstück 10, um ein beidseitiges Führen links und rechts der Lagerstelle 23 zu erhalten. Diese Platten sind halboval vorspringend vom Schaft 20 als Plattenstücke 21, 22 in Figur 4 ersichtlich. Die entsprechenden Abflachungen 11 am Spitzenstück 10 sind aus Figur 3 ersichtlich.

Mehrere Möglichkeiten zur Realisierung eines Schaftabschlusses 50 werden dem Fachmann aus **Figur 5** zugänglich. Eine Möglichkeit der Realisierung der Längsbewegung x der Minenanordnung 40 ist es, den Schaftabschluß 50 als Stopfen auszubilden, der mit einem oder zwei gegenüberliegenden ballig ausgebildeten Vorsprüngen 51 in einem Gewinde geführt wird, so daß eine Drehbewegung des Stopfens 50 seine Längsverschiebung bewirkt. Diese Längsverschiebung wird auf die Minenanordnung 40 übertragen, die ihrerseits über den Kurvenverlauf 9 die Neigungsstellung der Spitze verändert und verändert hält, also steuert.

Alternative Gestaltungen können durch Ausbildung des Stopfens 50 mit einer ringförmigen Vertiefung 54a im zylindrischen Abschnitt 50a erhalten werden, in die ein O-Ring 54 eingelassen ist, der radial etwas hervorsteht und in das Gewinde eingreift.

Eine weitere - nicht dargestellte - Alternative ist es, den nur drehbar am rückwärtigen Schaftende gehaltenen Schaftabschluß 50 mit einer nach vorne verlaufenden Schrägfläche zu versehen, die sich bei der Drehbewegung in Anlage an die Minenanordnung 40 zu einer Übertragung von Längskräften auf die Minenanordnung 40 eignet.

Zur Montage kann - bei einteiliger Ausbildung des Schaftes - das Spitzenstück von rückwärts in den Schaft 20 eingesteckt werden. Ist der Schaft zweigeteilt - was weiter unten erläutert wird - bietet sich die Trennstelle als Ort des Einsteckens an, wenn die beiden Schaftstücke voneinander gelöst und getrennt sind.

Der Schaftabschluß gemäß Figur 5 hat Vorsprünge 51, die gemäß Darstellung C linienförmig sein können. Sie können auch in entsprechende Raststellen 52 auf der Innenseite des Schaftes einrasten, um bei der Drehbewegung bestimmte Stellungen zu fixieren, die bestimmten Winkelstellungen α des Spitzenstücks enstprechen. Sind die Vorsprünge eher punktförmig ausgebildet, eignen sie sich als Gewindeeingriff. Beide Elemente können auch kombiniert Anwendung finden, was symbolisch in Darstellung D repräsentiert ist, die auch jeweils nur die Vorsprünge 51 im Gewinde und nur die Raststellung 52 (mit Vorsprung 51) ohne Gewinde realisierbar macht.

Ein streifenförmiger Steg 50b steht nach außen hervor, an dem die Drehbewegung für den Schaftabschluß 50 veranlaßt wird.

Die Kraft der Feder 17 von Figur 3 ist so einzustellen, daß die Rückstellkraft ausreicht, gegebenenfalls in Kombination mit der Druckspannung des elastischen Abschnitts 42 des Kanalabschnitts am vorderen Ende der Minenanordnung. Die Anlagestelle der Blattfeder 17 sollte dabei nach rückwärts versetzt sein, bezogen auf die Lagerstelle L, um insoweit ein Drehmoment mit einem Hebelarm auf den Spitzenabschnitt 10 aufbringen zu können, auch bei Auslenkung des Spitzenabschnitts 10.

Figur 6 veranschaulicht ein geteiltes Schreibgerät mit einem Schaft 64, der aus einem vorderen Abschnitt 64' und einem rückwärtigen Abschnitt 64" besteht. Die beiden Schaftabschnitte werden durch einen zahnförmigen Eingriff aus Steg 22 und Nut 21 so miteinander verkoppelt, daß sie sich nicht gegeneinander drehen können, aber in axialer Richtung gegeneinander im Abstand veränderbar sind, unter Bildung eines sich verändernden Zwischenraums 25. Eine Hülsenstruktur 63 ist so lang ausgebildet, daß sie über beide Randbereiche diesseits und jenseits des Zwischenraums 25 ausgedehnt ist und auf zumindest einer der beiden Seiten 63a ein Gewindeabschnitt aufweist, der mit einem entsprechenden Gegengewinde 62a oder 64a an dem jeweiligen Schaftteil 64' bzw. 64" zusammenwirkt. Einer der Gewindeabschnitte kann entfallen und durch eine Führung ersetzt werden, die nur eine rotative Bewegung bei axialer Unbeweglichkeit an dem einen Schaftteil begründet, während das andere Schaftteil durch die Gewindeverbindung 63a/64a unter Veränderung des Spaltes 65 in seinem Abstand verändert wird. Verändert sich der Abstand, verändert sich die Länge des Schaftes bzw. des Schreibgerätes und bei Einsetzen einer Mine 65 verändert sich auch die relative Lage der Mine bezüglich der Lagerstelle L, was eine Verschwenkung des Kopfes 10 mit Öffnung 10a bewirkt, durch die die Spitze 65a am vorderen Kanalabschnitt 65b hindurchragt. Die Stufung 65c mit dem Ansatz 66d als Schulter sorgt für einen Übergang von der Minenfront zum Reservoir der Mine und begründet die Anlage an die Steuerkurve 9, die zuvor erläutert worden ist.

Auch die Blattfeder 17 ist vorhanden, um ein Rückschwenkmoment für die Spitze 10 zur Verfügung zu stellen, wenn ein elastischer Abschnitt 65e der Minenanordnung zum Aufbringen dieser Rückstellkraft nicht alleine ausreicht. Das Rückschwenkmoment kann sich aber erst dann auswirken, wenn der geringere Spalt 25 in Figur 6c wieder auf den Normalspalt 25 in Figur 6b erhöht wird.

Die Steuerhülse kann an einer beliebigen Stelle des Schreibgerätes angeordnet werden, bei entsprechender Verlagerung des Spaltes 25. Ebenso kann Figur 6a auch mit einem Drückerabschnitt am rückwärtigen Ende des Schaftes versehen werden, so daß die Mine einziehbar und ausfahrbar wird.

Werden zwei Gewindepaare 63a/62a und 63a/64a diesseits und jenseits des Spaltes 25 verwendet, sind sie mit entgegengesetzer Steigung ausgestattet und das Hülsenteil 63 hat ein entsprechendes Innengewinde.

Die **Figuren 7** veranschaulichen ein Schreibgerät, bei dem zwei zurückgezogene Stellungen in Figur 7a,c und zwei ausgefahrene Stellungen der Mine in Figuren 7b,d gezeigt werden. Ein Drückerabschnitt 35 verändert die Minenstellung, bei einer Ausgestaltung des Spitzenstücks und bei einer Lagerung L, wie zuvor anhand der Figuren beschrieben. Zusätzlich ist hier eine axiale Feder angeordnet, die sich vorne im verjüngenden Kanal der Spitzenbohrung anlegt und gegen einen Absatz entsprechend 66c von Figur 6b anliegt, zum Beabstanden der Schulter 43 von der Steuerkurve 9 im zurückgezogenen Zustand.

Der Schaft hat einen kurzen hinteren Abschnitt 33, der die Drückermechanik 34 trägt und mit einem Gewinde in den hinteren Abschnitt 20a des übrigen Schaftes eingeschraubt und in seiner Lage durch eine Schraubbewegung veränderbar ist Es ist ein Abstand x₁ gezeigt, der eine Veränderung durch eine Schraubbewegung zum Abstand x₂ von Figur 7c erfahren kann. Wird bei dem eingestellten Abstand x₁ der Drücker betätigt, berührt die Schulter 43 gerade noch die Steuerkurve 9, so daß keine Spitzenneigung entsteht. Eine jetzt einsetzende Drehbewegung des Abschnitts 33 veranlaßt eine Veränderung der Spitzenneigung 10. Ebenso kann die Abstandsvariation bis x₂ auch vor Betätigen des Drückers vorgewählt werden, so daß bei Betätigen des Drückers gemäß Figur 7d die dann gewünschte Spitzenneigung entsteht, im Zuge des Drückens und Vorschiebens der Minenanordnung und Koppeln der Schulter 43 mit dem Kurventeil 9.

Der Momentandrehpunkt und das Lager L ist ebenso wie zuvor beschrieben.

Die Gewindeverbindung im hinteren Abschnitt kann auch nach weiter vorne verlegt werden, sie ist zumindest im Abstand vom vorderen Ende des Schaftes. Die Kulissenführung von innenliegenden Stegen zwischen den Teilen 34,33 und die Drückersteuerung 35 sind wie eine übliche Kugelschreibermechanik ausgebildet Durch Drücken des Drückers 35 rastet das Innenteil 34 in unterschiedlichen axialen Positionen ein.

Die Figuren 8 zeigen zwei Darstellungen ein Schreibgerät mit einem geschlossenen Ende 20b, wobei die axiale Position eines hinteren Schaftteiles 20" gegenüber einem vorderen Schaftteil 20' verändert wird, veranlaßt durch eine Verbindung mit Gewindesteigung 20w. Der Schaft ist zweigeteilt, hier im vorderen Drittel, kann aber auch an anderer Stelle, insbesondere näher zum Spitzenende 10 hin drehbar verbunden sein. Analog der Verstellung des Abstandes x₁, x₂ ist hier ein Abstand y₂, y₁ verstellbar, um die Spitzenneigung 10 vom Schaft aus zu steuern. Das Lager L ist der Schwenkpunkt der Spitze 10. Die Steuerung über die Koppelstelle 9 und den Absatz 34 mit einem hier durch Blattfeder 17 und elastischem Kanalstück 42 der Mine aufgebrachten Gegendrehmoment sorgen für eine mögliche Rückwärtsbewegung des Spitzenabschnitts 10 bei einer Vergrößerung des Abstandes 27.

In diesem Beispiel ist das vordere Ende 20c des hinteren Schaftteiles 20" zur Anlage an eine verlängerte Blattfeder 17' ausgebildet, die eng am Schaft und dessen Innenwand anliegt und sich nach Rückwärts erstreckt. Ein Vorwärtsbewegen des Endes 20c sorgt für ein direktes mechanisches Koppeln einer Kraft, die gegenüber der Lagerstelle L mit dem zugehörigen Hebelarm eine Spitzenneigung 10 einleitet Nachdem der Hebelarm etwa doppelt so lang ist, gegenüber einer Veranlassung der Spitzenneigung in der Ebene der Achse 100 von Figur 1, ist ein größerer Hubweg y₁-y₂ vorgesehen, wobei y₁-y₂≈2(x₁-x₂) und deshalb y₁≈2(x₁-x₂), wenn y₂=0, wie in Figur 8a eingezeichnet.

Der doppelte Hub der Mine 65 zur Erreichung desselben Winkels des Spitzenabschnitts 10 wird von einer Feder 41 b zwischen geschlossenem Ende 20b und Minenende 65 kompensiert. Die Feder drückt die Mine 65 weiter nach vorne, wenn der Abstand 27 vergrößert wird, wodurch die Anlage oder die Kopplung zwischen Schulter 43 und Koppelstelle 9 erhalten bleibt. Ein beim Schreiben auftretender Druck auf die Mine wird von der Feder 41b so aufgefangen, daß praktisch keine axiale Verlagerung eintritt und die Mine mit der selben Länge aus dem Spitzenstück heraussteht, gleich welcher Schreibdruck und gleich welche Winkelstellung. Die so entstehende Kompensation der Schreibkraft wird überkompensiert durch die Rückstellmomente hier des Abschnitts 42 und des Federstücks 17 mit der Verlängerung 17', so daß eine Verlängerung des Abstandes y₁ durch die erhöhten Rückstellmomente auch zu einer Reduzierung des Neigungswinkels 10 führt.

## Patentansprüche

1. Schreibeinrichtung mit einer Minenanordnung (40;41,30) in einem im wesentlichen hülsenförmigen Schaft (20), welche Anordnung (40) eine Schreibspitze aufweist, und mit einer Hauptachse (100), einem Schaftabschluß (50,35,20b) an einem rückwärtigen Endbereich und einem im wesentlichen konisch zulaufenden frontseitigen Endbereich (10) am Schaft (20), **dadurch gekennzeichnet, daß**
- der konisch zulaufende Endbereich (10) von einer Stelleinrichtung gesteuert (40,43,9) in einer die Hauptachse (100) enthaltenden Ebene gegenüber dem hülsenförmigen Schaft (20) verschwenkbar oder neigbar ist; *oder*
- ein Neigungswinkel (α) einer Konusachse (101) des konisch zulaufenden Endbereichs (10) gegenüber der Hauptachse (100) einstellbar ist (40,43,9).

2. Schreibeinrichtung nach Anspruch 1, bei der die Veränderung der Spitzenneigung (α) vom Schaftabschluß aus erfolgt (50,35,20b), insbesondere gekoppelt mit einer Längsverschiebung (x) der Minenanordnung (40), die im Schaft aufgenommen ist, relativ zu einer Lagerstelle (23;13;14;L) zwischen dem konischen Endbereich (10) und dem Schaft (20).

3. Schreibeinrichtung nach Anspruch 1, bei der die Minenanordnung (40) einen vorderen, elastisch biegbaren Abschnitt (42) besitzt, der mit einem sich verändernden Neigungswinkel (α) seine Biegung, insbesondere auch seine Biegespannung verändert.

4. Schreibeinrichtung nach Anspruch 3, bei welcher der elastisch biegbare Abschnitt (42) an seinem vorderen Ende als Schreibspitze (41,30) ausgebildet ist, die durch eine frontseitige Öffnung (29) des konisch zulaufenden Endbereichs (10) ragt, um mit der Biegespannung des elastisch biegbaren Abschnitts eine Rückstellkraft auf den im Neigungswinkel einstellbaren Endbereich (10) auszuüben.

5. Schreibeinrichtung nach Anspruch 1, bei dem der konische Endbereich (10) an einer Lagerstelle (13,14; 23;L) am Schaft (20) schwenkbar gehalten ist, insbesondere die Lagerstelle (L) außerhalb der Hauptachse (100) liegt oder nur eine einzige Lagerstelle (13,14) im Bereich einer Hülsenwand des Schaftes (20) vorgesehen ist, welche auch die Schwenkachse zur Änderung des Neigungswinkels bildet.

6. Schreibeinrichtung nach Anspruch 1 oder 2, wobei der Schaft (20) geteilt ist und an der Teilungsstelle (25,26,27) so ausgebildet ist, um eine Abstandsveränderung (x1,x2;y1,y2) der zwei Schaftteile (20',20") zu erreichen, insbesondere
(a) zumindest eine Gewindeeinrichtung die beiden Schaftteile (20a,33) abstandsveränderlich verbindet; oder
(b) eine Stellhülse (63) die beiden - undrehbar aber verschieblich (21,22) - miteinander gekoppelten Schaftteile (64',64") abstandsveränderlich verbindet.

7. Schreibeinrichtung nach Anspruch 1 oder 5, bei der in einer Richtung parallel zur Schwenkrichtung sich erstreckende Führungen (21,22), insbesondere beidseits beabstandet von der Hauptachse (100), am Schaft (20) frontendig angeordnet sind, zum Führen der gesteuerten Schwenkbewegung oder der Einstellung des Neigungswinkels (α) des Spitzenstücks (10), wobei insbesondere das Spitzenstück im Bereich der Führungen (21,22) abgeflacht (11) ausgebildet ist, um ein seitliches Verkippen in einer Richtung quer zu der die Hauptachse (100) enthaltenden Ebene zu sperren.

8. Schreibeinrichtung nach Anspruch 5, bei der eine Koppelstelle (9; 9a,9b) im Endbereich der Spitze (10) gegenüber der Lagerstelle (13,14; 23;L) in der die Hauptachse enthaltenden Ebene versetzt ist.

9. Schreibeinrichtung nach Anspruch 1 oder 4, bei der eine blattförmige Feder (17) am nach rückwärts weisenden Endabschnitt der Spitze (10) angeordnet ist, die sich ins Innere des Schaftes (20) erstreckt, zur Anlage an eine Innenwand des Schaftes und Ausüben von Rückstellkräften bei stärker werdender Neigung der Spitze (10).

10. Schreibeinrichtung nach Anspruch 1, wobei die Spitze (10) randseitige Endanschläge (12) besitzt, zum Begrenzen der maximalen Neigungsstellen durch Anlage an schaftinnenseitig angeordneten Vorsprüngen (21a,22a), insbesondere solchen Vorsprüngen, die direkt (einstückig) mit Führungsstücken (21,22), zum seitlichen Führen der konischen Spitze (10) ausgebildet sind.

11. Schreibeinrichtung nach Anspruch 1, bei der eine Lagerung (23,13;L) des Spitzenstücks (10) am Schaftinnem an dessen Frontende erfolgt, insbesondere das Spitzenstück (10) von rückwärts in den Schaft (20) einsteckbar oder einschiebbar ist.

12. Schreibeinrichtung nach Anspruch 1, bei der die Spitze (10) langgestreckt ausgebildet ist, wobei die Länge größer als deren Durchmesser am rückwärtigen Ende der Spitze ist, insbesondere mehr als eineinhalb mal so groß.

13. Schreibeinrichtung nach Anspruch 1 oder 12, bei der die Spitze (10) kegelförmig ist und symmetrisch zu einer Konus- oder Kegelachse (101) ausgebildet ist.

14. Schreibeinrichtung nach Anspruch 1, bei welcher der Schaftabschluß (50) drehbar im Schaftende gelagert ist (50a,51), insbesondere in einem mit Steigungswinkel versehenen Gewindesteg oder vorderseitig eine Schrägfläche aufweist, zum Steuern oder Einstellen der Längsverstellung (x) der Minenanordnung (40) gemäß Anspruch 2.

15. Schreibeinrichtung nach dem Oberbegriff des Anspruchs 1, **dadurch gekennzeichnet, daß** als frontseitiger konischer Endbereich ein Spitzenstück (10) langgestreckt ausgebildet ist und eine Kegelachse (101) aufweist, die in ihrem Winkel (α) von einer an der Schreibeinrichtung angeordneten Einstelleinrichtung (40,43,9) gegenüber der Hauptachse (100) des Schreibgerätes veränderbar ist.

16. Schreibeinrichtung nach Anspruch 1 oder 15, bei der das Spitzenstück (10) einen rückwärtigen Endabschnitt (9; 9a,9b) besitzt, mit dem ein Ansatz (43,66b) einer insbesondere einteiligen Minenanordnung (40) gekoppelt ist, zur Ausbildung einer Kurvensteuerung für die Neigungsänderung des Spitzenstücks.

17. Schreibeinrichtung nach Anspruch 1 oder 15, bei der an dem Spitzenstück eine Kurvensteuerung (9) vorgesehen ist, die aus zumindest einer, insbesondere zwei seitlich beabstandeten Stegstücken besteht, von denen eines aus zwei geknickt (β) verlaufenden Stegabschnitten (9a,9b) besteht, die einen Winkel kleiner als 180° einschließen, insbesondere zwischen 160° und 180°, um die Neigung des Spitzenstücks zu steuern.

18. Schreibeinrichtung nach Anspruch 14, bei der der Schaftabschluß (50) drehbar im Schaft (20) gelagert ist, insbesondere schwergängig oder mit umfänglichen Raststellen (52) versehen, drehbar ist.

19. Schreibeinrichtung nach Anspruch 17, bei der der Knickwinkel (β) der Stegabschnitte (9a,9b) im wesentlichen dem maximalen Neigungswinkel (αₘₐₓ) des Spitzenstücks (10) gegenüber der Hauptachse (100) des Schreibgerätes bzw. Schaftes (20) entspricht.

20. Schrelbeinrichtung nach Anspruch 1, bei der die Spitze auf ihrem nach rückwärts weisenden Endbereich zumindest eine Koppelstelle (9; 9a,9b) besitzt, mit der eine Stufe (43,66d) der Minenanordnung (40,65) gekoppelt ist, um die Neigung (α) des Spitzenstücks (10) steuernde Kräfte auf das Spitzenstück (10) aufzubringen.

21. Schreibeinrichtung nach Anspruch 15 oder Anspruch 6, wobei eine axiale Minenanordnung (40,65) vorgesehen ist und wobei eine erste Federkraft, durch eine axial wirkende Federeinrichtung (41a,41b) auf die Minenanordnung wirkt, um die Minenanordnung auf das Spitzenstück (10) hin axial vorzuspannen bzw. von dem Spitzenstück (10) axial weggerichtet vorzuspannen.

22. Schreibeinrichtung nach Anspruch 6, wobei die Teilungsstelle (26) nahe dem Schaftabschluß (35) angeordnet ist oder die Teilungsstelle (25) nahe dem Spitzenstück (10) angeordnet ist.

23. Schreibeinrichtung nach Anspruch 1 oder Anspruch 15, wobei die Länge des Schaftes (20;20',20") oder des Schreibgerätes (10,20,35,33) bei der oder zur Veränderung des Neigungswinkels (α) des Spitzenstücks (10) verändert wird.

24. Schreibeinrichtung nach Anspruch 1 oder Anspruch 15, mit einer Minenanordnung (65), die von einer Druckfeder (41 b) so vorgespannt wird, daß sie gegen das Spitzenstück (10) gedrängt wird und die Druckfeder dabei so bemessen ist, daß sie Schreibkräfte ohne wesentliche Lageveränderung der Minenanordnung (65) aufnimmt, aber auf das Spitzenstück (10) weniger Drehmoment ausübt als eine Rückstellkraft einer weiteren elastischen Anordnung (42,17), die mit dem Spitzenstück (10) ebenfalls gekoppelt ist, um dessen Rückschwenkung in die Geradeauslage der Hauptachse (100) zu ermöglichen.

25. Schreibeinrichtung nach Anspruch 1 oder 15, wobei eine Minenanordnung (40) vorgesehen ist, die über eine Druckfeder (41a) gegenüber dem Spitzenstück (10) elastisch vorgespannt ist, und eine zweite Federkraft auf das Spitzenstück (10) so aufgebracht wird und so bemessen ist, daß das von der Druckfeder (41a) aufgebrachte Drehmoment zumindest kompensiert wird.

26. Schreibeinrichtung nach Anspruch 1 oder 15, wobei eine den Neigungswinkel (α) des Spitzenstücks steuernde Einrichtung (43,9,63,50) und unabhängig davon eine weitere Einrichtung vorgesehen ist, die ein Öffnen des Schreibgerätes zum Austauschen der Minenanordnung erlaubt.

27. Schreibeinrichtung nach Anspruch 1 oder 15, wobei eine Einrichtung (20c) vorgesehen ist, die mit dem Spitzenstück (10) gekoppelt ist, insbesondere über die Blattfeder (17) des Anspruchs 9, zum direkten Steuern, insbesondere Einstellen, Verstellen und Rückstellen, des Neigungswinkels des Spitzenstücks vom Schaft (20) aus.

## Claims

1. Writing implement having a refill arrangement (40; 41, 30) in an essentially sleeve-like shaft (20), which arrangement (40) has a writing tip, and having a main axis (100), a shaft closure (50, 35, 20b) on a rearward end region and an essentially conically tapering front-side end region (10) on the shaft (20), **characterised in that**
- the conically tapering end region (10) controlled (40, 43, 9) by an adjusting device can be pivoted or tilted with respect to the sleeve-like shaft (20) in a plane containing the main axis (100); *or*
- an inclination angle (α) of a cone axis (101) of the conically tapering end region (10) can be adjusted (40, 43, 9) with respect to the main axis (100).

2. Writing implement according to claim 1, in which the change in tip angle (α) takes place (50, 35, 20b) starting from the shaft closure, in particular coupled with longitudinal displacement (x) of the refill arrangement (40), which is accommodated in the shaft, relative to a bearing position (23; 13; 14; L) between the conical end region (10) and the shaft (20).

3. Writing implement according to claim 1, in which the refill arrangement (40) has a front, resiliently bendable section (42), which changes its curve, in particular also its bending stress, with a changing inclination angle (α).

4. Writing implement according to claim 3, in which the resiliently bendable section (42) is designed at its front end as a writing tip (41, 30), which projects through a front-side opening (29) of the conically tapering end region (10) in order to exert a restoring force on the end region (10) with adjustable inclination angle with the bending stress of the resiliently bendable section.

5. Writing implement according to claim 1, in which the conical end region (10) is held pivotably at a bearing position (13, 14; 23; L) on the shaft (20), in particular the bearing position (L) lies outside the main axis (100) or only one single bearing position (13, 14) is provided in the region of a sleeve wall of the shaft (20), which also forms the pivoting axis to change the inclination angle.

6. Writing implement according to claim 1 or 2, wherein the shaft (20) is divided and is designed at the division point (25, 26, 27) so as to achieve a distance change (x1, x2; y1, y2) of the two shaft parts (20', 20"), in particular
(a) at least one threaded device connects the two shaft parts (20a, 33) in a manner to alter the distance; or
(b) an adjusting sleeve (63) connects the two shaft parts (64', 64") coupled to one another - non-rotatably but displaceably (21, 22) - in a manner to alter the distance.

7. Writing implement according to claim 1 or 5, in which guides (21, 22) extending in a direction parallel to the pivoting direction, in particular at a distance from the main axis (100) on both sides, are arranged on the front end of the shaft (20), for guiding the controlled pivoting movement or setting the inclination angle (α) of the tip piece (10), wherein in particular the tip piece is designed to be flattened (11) in the region of the guides (21, 22), in order to block lateral tilting in a direction transversely to the plane containing the main axis (100).

8. Writing implement according to claim 5, in which a coupling point (9; 9a, 9b) in the end region of the tip (10) is offset with respect to the bearing position (13, 14; 23; L) in the plane containing the main axis.

9. Writing implement according to claim 1 or 4, in which a leaf-like spring (17) is arranged on the end section of the tip (10) which points backwards and extends into the interior of the shaft (20), to rest against an inner wall of the shaft and exert restoring forces for inclination of the tip (10) becoming more acute.

10. Writing implement according to claim 1, wherein the tip (10) has edge-side end stops (12) to define the maximum points of inclination by resting against projections (21a, 22a) arranged on the inside of the shaft, in particular those projections which are designed directly (integrally) with guide pieces (21, 22), for lateral guiding of the conical tip (10).

11. Writing implement according to claim 1, in which bearing (23, 13; L) of the tip piece (10) takes place in the shaft interior at its front end, in particular the tip piece (10) can be inserted or pushed into the shaft (20) from the rear.

12. Writing implement according to claim 1, in which the tip (10) is designed to be elongated, wherein the length is greater than its diameter at the rearward end of the tip, in particular more than one-and-a-half times as large.

13. Writing implement according to claim 1 or 12, in which the tip (10) is conical and is designed to be symmetrical to a cone or taper axis (101).

14. Writing implement according to claim 1, in which the shaft closure (50) is mounted (50a, 51) rotatably in the shaft end, in particular in a threaded bar provided with angle of inclination or has an inclined surface on the front side, to control or set the longitudinal adjustment (x) of the refill arrangement (40) according to claim 2.

15. Writing implement according to the preamble of claim 1, **characterised in that** a tip piece (10) is designed to be elongated as front-side conical end region and has a taper axis (101), the angle (α) of which can be altered with respect to the main axis (100) of the writing device by an adjusting device (40, 43, 9) arranged on the writing implement.

16. Writing implement according to claim 1 or 15, in which the tip piece (10) has a rearward end section (9; 9a, 9b), with which an attachment (43, 66b) of an in particular integral refill arrangement (40) is coupled, to form a curve control for the change in inclination of the tip piece.

17. Writing implement according to claim 1 or 15, in which a curve control (9) is provided on the tip piece, and consists of at least one, in particular two laterally spaced bar pieces, one of which consists of two bar sections (9a, 9b) running in bent manner (β), which enclose an angle of less than 180°, in particular between 160° and 180°, in order to control the inclination of the tip piece.

18. Writing implement according to claim 14, in which the shaft closure (50) is mounted rotatably in the shaft (20), can be rotated in particular tightly or provided with peripheral snap-in points (52).

19. Writing implement according to claim 17, in which the angle of bend (β) of the bar sections (9a, 9b) corresponds essentially to the maximum inclination angle (αₘₐₓ) of the tip piece (10) with respect to the main axis (100) of the writing device or shaft (20).

20. Writing implement according to claim 1, in which the tip on its rearwardly pointing end region has at least one coupling point (9; 9a, 9b), with which one step (43, 66d) of the refill arrangement (40, 65) is coupled, in order to apply forces controlling the inclination (α) of the tip piece (10) to the tip piece (10).

21. Writing implement according to claim 15 or claim 6, wherein an axial refill arrangement (40, 65) is provided and wherein a first spring force, due to an axially acting spring device (41a, 41b), acts on the refill arrangement to bias the refill arrangement axially towards the tip piece (10) or to bias it directed axially away from the tip piece (10).

22. Writing implement according to claim 6, wherein the division point (26) is arranged near the shaft closure (35) or the division point (25) is arranged near the tip piece (10).

23. Writing implement according to claim 1 or claim 15, wherein the length of the shaft (20; 20', 20") or of the writing device (10, 20, 35, 33) is altered during the change or to change the inclination angle (α) of the tip piece (10).

24. Writing implement according to claim 1 or claim 15, having a refill arrangement (65) which is biased by a compression spring (41b) so that it is pressed against the tip piece (10) and the compression spring thus has dimensions so that it absorbs writing forces without considerable positional change of the refill arrangement (65), but exerts less torque on the tip piece (10) than a restoring force of a further resilient arrangement (42, 17), which is likewise coupled to the tip piece (10) in order to facilitate its backward pivoting into the straight position of the main axis (100).

25. Writing implement according to claim 1 or 15, wherein a refill arrangement (40) is provided, which is resiliently biased with respect to the tip piece (10) via a compression spring (41a), and a second spring force is thus applied to the tip piece (10) and has dimensions so that the torque applied by the compression spring (41a) is at least compensated.

26. Writing implement according to claim 1 or 15, wherein a device (43, 9, 63, 50) controlling the inclination angle (α) of the tip piece and independently thereof a further device is provided, which permits opening of the writing device to exchange the refill arrangement.

27. Writing implement according to claim 1 or 15, wherein a device (20c) is provided which is coupled to the tip piece (10), in particular via the leaf spring (17) of claim 9, for direct control, in particular setting, adjusting and restoring, of the inclination angle of the tip piece starting from the shaft (20).

## Revendications

1. Instrument d'écriture comprenant un dispositif (40 ; 41, 30) à mine dans un fût (20) sensiblement en forme de douille, ce dispositif (40) ayant une pointe d'écriture, et comprenant un axe (100) principal, une fermeture (50, 35, 20b) de fût sur une partie d'extrémité arrière et sur le fût (20) une partie (10) d'extrémité du côté frontal sensiblement conique, **caractérisé en ce que**
- la partie (10) d'extrémité conique peut de manière commandée (40, 43, 9) par un dispositif d'actionnement basculer ou s'incliner dans un plan passant par l'axe (100) principal par rapport au fût (20) en forme de douille ou,
- un angle (α) d'inclinaison d'un axe (101) de cône de la partie (10) d'extrémité conique peut être établi (40, 43, 9)par rapport à l'axe (100) principal.

2. Instrument d'écriture suivant la revendication 1, dans lequel la modification de l'angle (α) de la pointe par la fermeture du fût s'effectue (50, 35, 20b), notamment en étant couplée à un coulissement (x) longitudinal du dispositif (40) à mine qui est reçu dans le fût par rapport à un point (23 ; 13 ; 14 ; L) de palier entre la partie (10) d'extrémité conique et le fût (20).

3. Instrument d'écriture suivant la revendication 1, dans lequel le dispositif (40) à mine a un tronçon (42) avant pouvant être courbé élastiquement dont la courbure notamment aussi sa tension de courbure se modifie par un angle (α) d'inclinaison qui se modifie.

4. Instrument d'écriture suivant la revendication 3, dans lequel le tronçon (42) qui peut se courber élastiquement est constitué à son extrémité avant en pointe (41, 30) d'écriture qui fait saillie par une ouverture (29) du côté frontal de la partie (10) d'extrémité conique pour appliquer avec la tension de courbure du tronçon qui peut se courber élastiquement une force de rappel à la partie (10) d'extrémité qui peut être réglée en angle d'inclinaison.

5. Instrument d'écriture suivant la revendication 1, dans lequel la partie (10) d'extrémité conique est maintenue avec possibilité de basculement sur un point (13, 14 ; 23 ; L) de palier sur le fût (20), ce point L de palier se trouvant notamment à l'extérieur de l'axe (100) principal ou il n'est prévu qu'un seul point (13, 14) de palier dans la région d'une paroi de la douille du fût (20), point qui forme aussi l'axe de basculement pour la modification de l'angle d'inclinaison.

6. Instrument d'écriture suivant la revendication 1 ou 2, dans lequel le fût (20) est subdivisé et est constitué sur le point (25, 26, 27) de subdivision pour obtenir une modification (x1, x2 ; y1, y2) de la distance entre les deux parties (20', 20") du fût notamment
(a) au moins un dispositif fileté relie avec possibilité d'en modifier la distance les deux parties (20a, 33) du fût ;
(b) une douille (63) de réglage relie avec possibilité de modification de la distance, les deux parties (64', 64") du fût couplées entre elles sans possibilité de tourner mais avec possibilité de coulisser (21, 22).

7. Instrument d'écriture suivant la revendication 1 ou 5, dans lequel il est disposé du côté frontal sur le fût (20) des guidages (21, 22) s'étendant dans une direction parallèle à la direction de basculement en étant notamment à distance des deux côtés de l'axe (100) principal et destinés à guider le mouvement commandé de basculement ou le réglage de l'angle (α) d'inclinaison de la pièce (10) de pointe, la pièce de pointe étant notamment aplatie (11) dans la région des guidages (21,22) pour bloquer tout basculement latéral dans une direction transversalement au plan passant par l'axe (100) principal.

8. Instrument d'écriture suivant la revendication 5, dans lequel un point (9 ; 9a, 9b) de couplage dans la partie d'extrémité de la pointe (10) est décalé par rapport au point (13, 14 ;23 ; L) de palier dans le plan passant par l'axe principal.

9. Instrument d'écriture suivant la revendication 1 ou 4, dans lequel un ressort (17) à lame est monté sur le tronçon d'extrémité tourné vers l'arrière de la pointe (10) laquelle s'étend à l'intérieur du fût (20) pour s'appliquer sur une paroi intérieure du fût et appliquer des forces de rappel lorsque l'inclinaison de la pointe (10) devient trop grande.

10. Instrument d'écriture suivant la revendication 1, dans lequel la pointe (10) a du côté du bord des butées (12) d'extrémité destinées à limiter les positions maximum d'inclinaison par application sur des saillies (21a, 22a) disposées du côté intérieur du fût, notamment des saillies telles, qu'elles sont constituées directement (d'un seul tenant) avec des pièces (21,22) de guidage pour le guidage latéral de la pointe (10) conique.

11. Instrument d'écriture suivant la revendication 1, dans lequel il s'effectue une portée (23, 13 ; L) de la pièce (10) de pointe à l'intérieur du fût sur son extrémité frontale, notamment la pièce (10) de pointe pouvant être enfichée ou insérée de l'arrière dans le fût (20).

12. Instrument d'écriture suivant la revendication 1, dans lequel la pointe (10) s'étend en longueur, la longueur étant plus grande que son diamètre à l'extrémité arrière de la pointe, notamment en étant plus d'une fois et demi plus grande.

13. Instrument d'écriture suivant la revendication 1 ou 12, dans lequel la pointe (10) est conique et est symétrique par rapport à un axe (101) de cône ou de tronc de cône.

14. Instrument d'écriture suivant la revendication 1, dans lequel la fermeture (50) de fût est montée tournante (50a, 51) dans l'extrémité du fût, notamment dans une tige filetée munie d'un angle de pas ou ayant du côté avant une surface inclinée, pour commander ou régler le déplacement (x) en longueur du dispositif (40) à mine suivant la revendication 2.

15. Instrument d'écriture suivant le préambule de la revendication 1, **caractérisé en ce qu'**il est constitué en tant que partie d'extrémité conique du côté frontal, une pièce (10) de pointe qui s'étend en longueur et qui présente un axe (101) de cône, dont l'angle (α) par rapport à l'axe (100) principal de l'instrument d'écriture peut être modifié par un dispositif (40, 43, 9) de réglage monté sur le dispositif d'écriture.

16. Instrument d'écriture suivant la revendication 1 ou 15, dans lequel la pièce (10) de pointe a un tronçon (9 ; 9a, 9b) d'extrémité tourné vers l'arrière par lequel un prolongement (43, 66b) d'un dispositif (40) à mine notamment d'une seule pièce est couplé pour constituer une commande par came pour la modification d'inclinaison de la pièce de pointe.

17. Instrument d'écriture suivant la revendication 1 ou 15, dans lequel il est prévu sur la pièce de pointe une commande (9) par came qui est constituée d'au moins une barrette notamment de deux barrettes à distance latéralement, dont l'une est constituée de deux tronçons (9a, 9b) de barrette s'étendant de manière coudée (β) qui font un angle inférieur à 180° notamment compris entre 160° et 180°, pour commander l'inclinaison de la pièce de pointe.

18. Instrument d'écriture suivant la revendication 14, dans lequel la fermeture (50) de fût est montée tournante dans le fût (20) notamment en étant munie d'un point (52) d'entiquetage difficilement accessible ou faisant le tour.

19. Instrument d'écriture suivant la revendication 17, dans lequel l'angle (β) de coudage des tronçons (9a, 9b) de barrette correspond sensiblement à l'angle (αₘₐₓ) maximum d'inclinaison de la pièce (10) de pointe, par rapport à l'axe (100) principal de l'instrument d'écriture ou du fût (20).

20. Instrument d'écriture suivant la revendication 1, dans lequel la pointe a, à sa partie d'extrémité tournée vers l'arrière, un point (9 ; 9a, 9b) de couplage, par lequel un épaulement (43, 66d) du dispositif (40, 65) à mine est couplé, pour appliquer à la pièce (10) de pointe les forces permettant de commander l'inclinaison (α) de la pièce (10) de pointe.

21. Instrument d'écriture suivant la revendication 15 ou la revendication 6, dans lequel il est prévu un dispositif (40, 65) axial à mine et dans lequel une première force élastique agit par un dispositif (41a, 41b) à ressort agissant axialement sur le dispositif à mine, pour mettre sous précontrainte axiale le dispositif à mine sur la pièce (10) de pointe ou pour mettre sous précontrainte axialement dans le sens éloigné de la pièce (10) de pointe.

22. Instrument d'écriture suivant la revendication 6, dans lequel le point (26) de subdivision est proche de la fermeture (35) du fût, ou le point (25) de subdivision est proche de la pièce (10) de pointe.

23. Instrument d'écriture suivant la revendication 1 ou la revendication 15, dans lequel la longueur du fût (20, 20', 20") ou de l'instrument (10, 20, 35, 33) d'écriture peut être modifiée lors de la modification ou pour la modification de l'angle (α) d'inclinaison de la pièce (10) de pointe.

24. Instrument d'écriture suivant la revendication 1 ou la revendication 15, comprenant un dispositif (65) à mine qui est mis sous précontrainte par un ressort (41 b) de compression de façon à être refoulé sur la pièce (10) de pointe et le ressort de compression a des dimensions telles qu'il absorbe des forces d'écriture sans modification sensible de la position du dispositif (65) à mine, mais applique à la pièce (10) de pointe un couple de rotation plus petit qu'une force de rappel d'un autre dispositif (42, 17) élastique qui est couplé également à la pièce (10) de pointe pour permettre son basculement en rappel dans l'alignement de l'axe (100) principal.

25. Instrument d'écriture suivant la revendication 1 ou 15, dans lequel il est prévu un dispositif (40) à mine qui est mis sous précontrainte élastiquement par un ressort (41a) de compression par rapport à la pièce (10) de pointe et une deuxième force élastique est appliquée sur la pièce (10) de pointe et à une intensité telle que le couple de rotation appliqué par le ressort (41a) de compression est au moins compensé.

26. instrument d'écriture suivant la revendication 1 ou 15, dans lequel il est prévu un dispositif (43, 9, 63, 50) commandant l'angle (α) d'inclinaison de la pièce de pointe et indépendamment de cela un autre dispositif qui permet d'ouvrir l'instrument d'écriture pour remplacer le dispositif à mine.

27. Instrument d'écriture suivant la revendication 1 ou 15, dans lequel il est prévu un dispositif (20c) qui est couplé à la pièce (10) de pointe, notamment par le ressort (17) à lame de la revendication 9, pour une commande directe notamment pour régler, déplacer et rappeler l'angle d'inclinaison de la pièce de pointe à partir du fût (20).
